# EUROPÄISCHE PATENTSCHRIFT

(11) **EP 0 006 242 B1**
(45) Veröffentlichungstag und Bekanntmachung des Hinweises auf die Patenterteilung: **23.12.1981**
(21) Anmeldenummer: 79102015.9
(22) Anmeldetag: 18.06.1979
(51) Int. Cl.: B65F 1/14

(54) **Behälter zum Aufnehmen und Pressen von Abfall**
Container for collecting and compressing waste
Récipient pour la réception et la compression de déchets

(30) Priorität: 24.11.1978 DE 2850959; 21.06.1978 CH 6735/78
(43) Veröffentlichungstag der Anmeldung: 09.01.1980
(62) Teilanmeldung aus: 81100287.2
(73) Patentinhaber: Apura GmbH + Co. PWA Einmalhandtücher, D-6200 Wiesbaden (DE)
(72) Erfinder: Baumann, Manfred, CH-9444 Diepoldsau (CH); Lohmann, Wolfgang, Dipl.-Kfm., D-6200 Wiesbaden (DE)
(74) Vertreter: Altenburg, Udo, Dipl.-Phys.

## Beschreibung

Die Erfindung betrifft einen mit einem Deckel verschließbaren Behälter zum Aufnehmen und Pressen von Abfall, insbesondere Papierabfall, bei dem der in den Behälter eintauchende und schwenkbar gelagerte Deckel mit einer Betätigungseinrichtung verbunden ist.

Sobald der locker geschichtete Abfall einen bekannten Behälter dieser Art (FR-A-2 387 864) bis in den Bereichfüllt in den der Deckel beim. Schliessen eintaucht, beginnt mit dem Deckel der Preßvorgang. Jedes weitere in den vom Deckel im geschlossenen Zustand des Behälters eingenommenen Raum eingeworfene Abfallstück wird vom sich schließenden Deckel einzeln zusammengepreßt und anschließend in den Behälter hineingedrückt Hierzu ist nur ein relativ kleiner Druck erforderlich. Durch die Blockierung des Deckels im geschlossenen Zustand des Behälters muß der gepreßte Abfall in dem vorgegebenen Volumen des Behälters bleiben. Das hat zur Folge, daß nach kurzer Zeit die innere Spannung des Abfalls erlahmt, so daß er nicht mehr zurückfedert, wenn der Deckel wieder geöffnet wird. Dadurch entsteht bei geöffnetem Deckel ein freier der Form des Deckels entsprechender Raum im oberen Teil des Abfallbehälters, in den neue ungepreßte Abfallstücke geworfen werden können, die mit der nachfolgenden Deckelschließbewegung wieder gepreßt werden. In diesen bekannten Behältern kann ein Vielfaches des Behältervolumens an Abfall untergebracht werden. Die Einrichtungen zur Betätigung des Deckels können jedoch entweder nur mit der Hand oder nur mit dem Fuß bedient werden. Die Handbedienung ist relativ unhygienisch, und die Fußbedienung bringt einen relativ großen konstruktiven Aufwand mit sich.

Die Aufgabe der vorliegenden Erfindung besteht darin, eine konstruktiv einfach aufgebauten Behälter der in Frage stehenden Art zu schaffen, dessen Deckel in hygienischer Weise betätigt werden kann.

Diese Aufgabe wird bei einem Behälter der eingangs genannten Art erfindungsgemäß dadurch gelöst, daß die Betätigungseinrichtung aus einem auf der Vorderseite des Behälters quer verlaufenden Balken besteht, der über jeweils eine horizontale Stange auf beiden Seiten des Behälters und über jeweils zwei gelenkig mit Stangen und einer Behälterwand verbundenen Schwenkarmen am Behälter gelagert und horizontal verschiebbar ist, und daß die Stangen jeweils einen Mitnehmer aufweisen, der jeweils mit .einer drehfest mit dem Deckel verbundenen Kurvenführung in Eingriff steht, wobei die Kurvenführung derart ausgebildet und zur Schwenkachse des Deckels angeordnet, ist daß beim Verschieben des Balkens auf den Behälter zu der Deckel aufgeschwenkt wird. Aufgrund der erfindungsgemäß als Balken ausgebildeten Betätigungseinrichtung kann der Deckel durch Körperbedienung, z.B. mittels des Oberschenkels oder der Hüftpartie, betätigt werden. Die Körperbedienung ist hygienisch, da kein Hautkontakt mit dem Behälter bzw. Deckel während der Bedienung besteht, und erfordert konstruktiv nur einen relativ geringen Aufwand. Die Körperbedienung vereinigt daher die Vorteile der bisher geläufigen Handbedienung, welche ebenfalls konstruktiv einfach ist, und der Fußbedienung, welche hygienisch ist, ohne die Nachteile dieser bekannten Bedienungsformen - die Handbedienung ist relativ unhygienisch und die Fußbedienung erfordert konstruktiv einen relativ großen Aufwand - aufzuweisen. Die Körperbedienung dürfte außerdem gegenüber der Fußbedienung von vielen als bequemer empfunden werden, weil man, auf beiden Füßen stehend und mit dem Körper stoßend, größere Kräfte aufbringt als auf einem Fuß stehend und mit dem anderen Fuß stoßend. Darüber hinaus wirkt sich die Körperbedienung auch dahingehend positiv aus, daß man den Körper nicht so schnell zurückziehen kann wie z.B. einen Fuß, so daß der Deckel sich langsamer bewegt und lärmfreier in seine geschlossene Position zurückfällt, insbesondere wenn der Behälter noch relativ leer ist.

Vorteilhafte Ausgestaltungen des erfindungsgemäßen Behälters, insbesondere der Kurvenführung und einer Einrichtung zum Blockieren des Behälters, sind in den Unteransprüchen angeführt. Durch eine Zugfeder wird der Mitnehmer in eine das Schliessen und Blockieren des Deckels bewirkende Endstellung gebracht.

Im nachfolgenden wird die Erfindung anhand eines Ausführungsbeispiels in Verbindung mit der Zeichnung näher erläutert. Es zeigt:
Fig. 1 eine schematisch dargestellte, teilweise weggebrochene Seitenansicht einer Ausführungsform des Behälters gemäß der Erfindung im geschlossenen Zustand, und
Fig. 2 eine der Fig. 1 entsprechende Seitenansicht im geöffneten Zustand des Behälters.

In Fig. 1 und 2 ist ein Behälter 1 mit einem um eine horizontale Achse 2 schwenkbaren Deckel 3 dargestellt. Auf der Vorderseite des Behälters ist ein Balken 4 angeordnet, der vorzugsweise im wesentlichen quer über die gesamte Breite des Behälters verläuft. An den Seiten ist der Balken 4 jeweils mit einer horizontalen Stange 5 verbunden, die jeweils über zwei Schwenkarme 6, 7 an einer Behälterseitenwand 8 gelagert und in Pfeilrichtung horizontal verschiebbar sind. Zwischen dem vorderen Schwenkarm 6 und der Vorderwand 9 des Behälters ist eine Zugfeder 10 vorgesehen. Am hinteren Ende der Stange 5 ist ein Mitnehmer 1 angeordnet, der mit einer drehfest mit dem Deckel 3 verbundenen Kurvenführung in Eingriff steht. In den Fig. 1 und 2 ist lediglich schematisch ein vorzugsweise krummlinig verlaufender Schlitz 12 and der Seitenwand des Deckels dargestellt, in welchem der Mitnehmer 11 geführt ist. Die Funktionsweise des Behälters geht ohne weiteres aus den Fig. 1 und 2 hervor. Der Balken 4 wird vorzugsweise mit Hilfe des Oberschenkels oder der Hüftpartie in Pfeilrichtung gedrückt, wodurch der Mitnehmer 11 über seine Zwangsführung im Schlitz 12 den Deckel 3 in die in Fig. 2 gezeigte geöffnete Position verschwenkt. in diesem Zustand wird der Abfall in den Behälter geworfen. Anschließend wird der Balken 4 losgelassen. Durch die gespannte Zugfeder 10 wird der Deckel 3 automatisch in den geschlossenen Zustand gemäß Fig. 1 überführt, wobei durch die besondere Ausbildung des Schlitzes 12 erreicht wird, daß die Schließbewegung des Deckels 3 bereits nach einer relativ kurzen Rückführbewegung der Stangen 5 bzw. des Balkens 4 weitgehend abgeschlossen ist. Der letzte kleinere Teil dieser Schließbewegung des Deckels 3, bei dem im wesentlichen das Pressen des Abfalls erfolgt, falls dieser bereits bis zur Unterseite des Deckels angehäuft ist, erfolgt während des größeren Teils der Rückführbewegung des Balkens 4. Hierdurch ergibt sich ein ansteigender Anpreßdruck beim Schließen des Deckels 3.

## Patentansprüche

1. Mit einem Deckel (3) verschließbarer Behälter (1) zum Aufnehmen und Pressen von Abfall, insbesondere Papierabfall, bei dem der in den Behälter (1) eintauchende und schwenkbar gelagerte Deckel (3) mit einer Betätigungseinrichtung verbunden ist, dadurch gekennzeichnet, daß die Betätigungseinrichtung aus einem auf der Vorderseite des Behälters (1) quer verlaufenden Balken (4) besteht, der über jeweils eine horizontale Stange (5) auf beiden Seiten des Behälters (1) und über jeweils zwei gelenkig mit den Stangen (5) und einer Behälterwand (8) verbundenen Schwenkarmen (6, 7) am Behälter (1 ) gelagert und horizontal verschiebbar ist, und daß die Stangen (5) jeweils einen Mitnehmer (11) aufweisen, der jeweils mit einer drehfest mit dem Deckel (3) verbundenen Kurvenführung (12) in Eingriff steht, wobei die Kurvenführung derart ausgebildet und zur Schwenkachse (2) des Deckels (3) angeordnet ist, daß beim Verschieben des Balkens (4) auf den Behälter (1) zu der Deckel (3) aufgeschwenkt wird.

2. Behälter nach Anspruch 1, dadurch gekennzeichnet, daß die Kurvenführung (12) ein Schlitz ist, in dem der Minehmer (11) geführt ist.

3. Behälter nach Anspruch 1 oder 2, dadurch gekennzeichnet, daß zwischen dem vorderen Schwenkarm (6) und der Vorderwand (9) des Behälters (1) eine Zugfeder (10) angeordnet ist.

## Revendications

1. Récipient (1) pouvant être obturé par un couvercle (3) et destiné à contenir et comprimer des déchets, notamment des déchets de papier, dans lequel le couvercle qui est engagé dans le récipient (1) et monté basculant est relié à un dispositif d'actionnement, caractérisé en ce que le dispositif d'actionnement est constitué par une barre (4) qui s'étend transversalement sur la face avant du récipient (1), qui est montée sur le récipient (1), mobile en translation horizontale, par l'intermédiaire d'une tringle horizontale (5) su chacun des deux côtés du récipient (1) et, de chaque côté, par l'intermédiaire de deux bras oscillants (6, 7) reliés de façon articulée à une tringle (5) et à une paroi (8) du récipient, et en ce que les tringles (5) présentent chacune un organe entraîneur (11) qui est en prise avec un guide courbe (12) relié solidairement en rotation au couvercle (3), le guide courbe étant constitué et disposé par rapport à l'axe de basculement (2) du couvercule (3) de telle manière que, lors du mouvement de translation de la barre (4) en direction du récipient (1), le couvercle (3) s'ouvre en basculant.

2. Récipient suivant la revendication 1, caractérisé en ce que le guide courbe (12) est une fente dans laquelle l'organe entraîneur (11) est guidé.

3. Récipient suivant la revendication 1 ou 2, caractérisé en ce qu'un ressort de traction (10) est disposé entre le bras oscillant avant (6) et la paroi avant (9) du récipient (1).

## Claims

1. A container (1) for receiving and pressing of waste material, particularly of paper waste material, which can be closed by a lid (3) projecting into the container (1), the lid (3) being pivotably supported and being connected to actuation means, characterized in that the actuation means comprises a beam (4) traversing the front side of the container (1), the beam (4) being supported by the container (1) and being horizontally movable by a horizontal rod (5) on both sides of the container (1), respectively, and by two links (6, 7) articulated to the rods (5) and to a container wall (8), respectively, and that the rods (5) comprise a driver (11), respectively, the driver (11) being engaged with a curved guide (12), respectively, the guide being rotationally fixed to the lid (3) and being formed and located with respect to the pivoting axis (2) of the lid (3) in such a manner that when shifting the beam (4) in the direction of the container (1) the lid (3) is pivoted upwardly.

2. A container according to claim 1, characterized in that the curved guide (12) is a slot in which the driver (11) is guided.

3. A container according to claim 1 or 2, characterized in that a draw spring (10) is located between the front link (6) and the front wall (9) of the container (1).
